# FASCICULE DE BREVET EUROPEEN

(11) **EP 0 030 512 B1**
(45) Date de publication et mention de la délivrance du brevet: **19.09.1984**
(21) Numéro de dépôt: 80420133.3
(22) Date de dépôt: 03.12.1980
(51) Int. Cl.: A63B 23/02, A63B 21/00, A63B 71/06

(54) **Appareil de musculation abdominale et thoracique**
Gerät zur abdominalen und thorakalen Muskelausbildung
Abdominal and thoracical musculation apparatus

(30) Priorité: 05.12.1979 FR 7930038; 13.11.1980 FR 8024462
(43) Date de publication de la demande: 17.06.1981
(73) Titulaire: Raskin, Claude, F-42720 Pouilly sous Charlieu (FR)
(72) Inventeur: Raskin, Claude, F-42720 Pouilly sous Charlieu (FR); Millanvoye, Georges, F-42130 Boen sur Lignon (FR); Pinatel, Guy, F-13006 Marseille (FR)
(74) Mandataire: Dupuis, François

## Description

La présente invention a pour objet un appareil de musculation abdominale et thoracique.

L'invention se rattache au secteur technique des moyens de gymnastique corrective, des moyens de musculation à des fins sportives, des moyens de correction esthétique.

Il est souvent difficile d'améliorer la tenue de la sangle abdominale ou de la renforcer d'une façon intense et en position courte, en utilisant une gymnastique traditionnelle (travail des membres inférieurs: ciseaux, pédalage, etc...; travail en flexion : jambes sur buste ou buste sur jambes), surtout si l'utilisateur souffre du dos (lumbagos, lombalgie, sciatique).

Ou peut par exemple illustrer l'art antérieur par le Brevet français 318.958 SANDOW, ayant pour objet un appareil de musculation. Ce dernier comprend une ceinture reliée à des poignées au moyen de cordes élastiques passant sur des pouliés fixées à un mur. Dans une position couchée, l'utilisateur, après avoir passé la ceinture dans le creux poblité des deux jambes accolées, tente de déplier ses jambes vers le sol, à l'encontre d'une force de réaction résultant du positionnement des bras en appui horizontal sur le sol.

On connaît également le Brevet US-A-3.884.464 qui décrit un appareil individuel et transportable de musculation. Il s'agit essentiellement d'une barre de grande longueur saisie à ses extrémités par l'utilisateur.

Le principe de l'appareil selon la Demande, est différent, et basé sur la contraction isométrique en position courte de l'ensemble des muscles abdominaux. La contraction isométrique ne nécessite aucun déplacement cinétique du muscle. Elle consiste à prendre une position par rapport à une résistance donnée, et à la tenir. Une contraction isométrique qui dure cinq à dix secondes, met en oeuvre quatre fois plus d'unités motrices que dans un simple mouvement. La musculation sera par conséquent quatre fois plus intense, quatre fois plus tonique et quatre fois plus rapide. Il est donc possible de refaire une sangle abdominale en utilisant ses propres possibilités physiologiques grâce à la souplesse d'adaptation de la méthode, sans autres indications puisque l'utilisateur pourra analyser en permanence, son travail musculaire et en contrôler la durée, la puissance et la progression.

Selon une première caractéristique de l'invention, l'appareil de musculation abdominale et thoracique comportant des poignées reliées par une liaison matérielle élastique à une pièce maintenue par une autre partie du corps de l'utilisateur de l'appareil, est caractérisé en ce que les poignées, ou équivalents, font partie d'une pièce unique de préhension (2, 10, 69, 77) rigide apte à se déplacer par translation ou pivotement vers ou à l'opposé d'une pièce d'appui (3, 11, 28, 67, 72, 84) constituant la pièce maintenue par une partie du corps de l'utilisateur et formée d'une surface munie de cavité(s) d'appui d'une partie d'au moins un genou de l'utilisateur, en ce que la liaison matérielle élastique reliant les deux pièces assure le maintien desdites pièces à proximité l'une de l'autre et est pourvue de moyens élastiques (4, 12, 70, 74) de telle sorte qu'à toute force F1 exercée par les mains de l'utilisateur sur les poignées s'oppose par l'intermédiaire des moyens élastiques la force F2 opposée exercée par le ou les genoux de l'utilisateur, sur le ou lesquels est appuyé la pièce d'appui (3, 11, 28, 67, 72, 84), les muscles abdominaux et thoraciques travaillant ainsi par contractions isométriques.

L'appareil tel qu'il sera décrit par la suite, est utilisé de la façon suivant : l'utilisateur est couché sur le dos, ses cuisses étant disposées dans un plan à 90 degrés sensiblement, par rapport au plan du sol, les genoux étant fléchis. Il saisit l'appareil par la pièce de préhension en plaçant la pièce d'appui contre les genoux réunis, bras tendus. Il pousse avec ses mains en étendant les bras, tout en gardant les cuisses à la verticale. Celles-ci ne doivent pas bouger, tout en contrebalançant la force développée par les bras. Cette pression doit être régulière et constante. Le travail des abdominaux est effectué en position parfaite, avec en particulier une colonne vertébrale lombaire alignée dans une correction de la lordose physiologique. Ainsi, la charnière vertébrale n'est pas soumise aux cisaillements et aux tassements qui sont toujours provoqués par la rééducation classique évoquée dans le préambule de la Demande. Le travail des abdominaux doit être accompagné dans toute la mesure du possible, par des mouvements respiratoires amples et complets, en rentrant le ventre à chaque expiration. L'une des façons de contrôler l'exercice consiste précisément à compter les cycles respiratoires effectués pendant l'effort.

En variante d'utilisation, le sujet peut utiliser l'appareil en position assise, sur une chaise par exemple.

En autre variante d'utilisation, le sujet peut s'adosser contre un mur, l'appui au sol jambes tendues, étant en avant par rapport au plan de référence du dos.

On observe que cet appareil fait également travailler les muscles de bras et du thorax, y compris le diaphragme, qui sont soumis à la même contraction isométrique.

Cet appareil permet une progression en difficulté et en efficacité. On peut, par exemple, selon un exercice, relever la tête en regardant les genoux ou l'appareil, en la maintenant ainsi, ce qui crée un reforcement électif de la partie haute des abdominaux. On peut également relever la pointe des pieds, sans allonger les jambes, en la maintenant, ce qui provoque un renforcement électif de la partie basse des abdominaux. Ces mouvements fortifient le corset musculaire et affinent la taille.

Les avantages obtenus grâce à cet appareil consistent d'une part en sa réalisation simple, et d'autre part, dans les multiples possibilités qu'il offre, chaque utilisateur pouvant refaire personnellement et sous son propre contrôle, une sangle abdominale dans des conditions très supérieures à celles connues de l'art antérieur.

L'invention est exposée ci-après plus en détail, à l'aide des dessins.
La figure 1 représente un usager vu de profit, en position d'exercise, tenant un appareil contre ses genoux.
Les figures 2 à 9 représentent des vues schématiques de réalisations en variante de l'appareil, comportant les moyens principaux de l'invention, notamment une pièce de préhension, une pièce d'appui, une liaison matérielle entre les pièces précitées, autorisant la transmission de l'une à l'autre des forces de réaction et de contre-réaction à l'encontre d'un moyen élastique.
Les figures 10 à 15 représentent des vues schématiques de l'appareil comportant une pièce de préhension, une pièce d'appui et des variantes de réalisation de la liaison matérielle précitée.
Les figures 16, 17, 18 représentent des vues schématiques de l'appareil comportant une pièce de préhension, une pièce d'appui, les forces s'exerçant sur l'une et l'autre pièce en utilisant la compression d'un fluide.
Les figures 19, 20 et 21 illustrent d'une manière détaillée, l'appareil schématisé figure 2, selon des vues en plan, en élévation et de profil, l'appareil comportant des moyens principaux identiques et trois variantes successives d'un moyen de détermination de l'effort à effectuer et son contrôle.
Les figures 22 à 31 définissent une variante de l'appareil avec tous ses composants illustrés séparément.
La figure 32 illustre une unité de contrôle utilisée avec l'appareil.
Les figures 33, 34 et 35 illustrent un dispositif adjoint à un masque respiratoire en liaison avec l'appareil.
La figure 36 est une vue de face illustrant un appareil selon l'invention dont la pièce de préhension est un volant.
La figure 37 est une vue de dessous selon la figure 36.
La figure 38 est une variante de réalisation dans laquelle la pièce de préhension peut être soumise à une rotation angulaire par rapport à son axe d'articulation.
La figure 39 est une vue de profil avec une coupe partielle illustrant le positionnement d'un index.
La figure 40 est une vue de dessous de l'appareil selon la figure 39; les tracés en traits interrompus illustrant le positionnement de la pièce de préhension.
La figure 41 est une vue de face illustrant une variante de réalisation de la pièce de pression.

Afin de rendre plus concret l'objet de l'invention, on le décrit maintenant d'une manière non limitative en se référant aux exemples de réalisation illustrés aux figures des dessins.

La figure 1 présente un usager vu de profil, en position d'exercice, tenant un appareil contre ses genoux. Cet appareil comporte un corps (1) sur lequel coulisse un poussoir (5) solidaire de poignées (2) disposées de part et d'autre d'une pièce d'appui (3) plaquée contre les genoux. Ces poignées ou équivalents font partie d'une pièce unique de préhension. En exerçant la force (F1) sur la pièce de préhension, le poussoir (5) comprime un moyen élastique tel que ressort (4), contre la pièce (3). L'usager doit développer une . force (F2) avec ses genoux, pour équilibrer la force (F1). Cette force (F2) est produite par l'action des muscles sus-cités. Un index (6) relié au poussoir (5), se déplace le long d'une graduation (7) visible par l'usager, qui contrôle ainsi son effort. Un curseur (8) poussé par l'index précise l'effort maximum réalisé au cours de l'exercice. Ce curseur peut être réglé en début de séance sur la position correspondante à l'effort maximum à réaliser. Un contact intégré dans le curseur, permet d'actionner un signal lorsque l'effort est atteint et maintenu. D'autres contacts, voire des rhéostats, peuvent être placés sur le parcours de l'index et du curseur, pour visualiser ou enregistrer à distance les indications déterminantes pour la bonne progression du traitement. Les différentes dispositions précitées permettent au auto-émulation du sujet, cet qui facilite les efforts nécessaires à la bonne fin du traitement.

De nombreuses variantes de réalisation de l'appareil peuvent êre envisagées pour effectuer un tel exercice, ces variantes étant illustrées et décrites par la suite.

Les figures 2 à 9 représentent des variantes d'appareil comprenant chacun les moyens principaux de l'invention, à savoir : le corps central (1) composé de pièces coulissant l'une contre l'autre, la pièce de préhension (2), la pièce d'appui (3) contre les genoux, les ressorts (4) transmettant l'effort exercé sur les pièces (2) et (3). La fonction ressort permet de mesure l'importance de l'effort développé en conséquence de la déformation du ressort. Les figures 2, 3, 4, 6 et 7 présentent l'utilisation de ressorts de compression et les figures 5, 8 et 9 des ressorts de traction. Les figures 2, 3, 5, 6, 7, 8, 9 présentent l'utilisation de ressorts spiralés en matériaux adéquats; la figure 4 schématise l'usage d'une compression en vase clos, de toute matières, faisant effet de ressort; les figures 8 et 9 sont différenciées par la position réciproque des pièces coulissantes du corps de l'appareil.

Les figures 10 à 15 présentent des dispositions de montage ne comportant pas de corps central comparable aux précédents, on y reconnaît la pièce de préhension (2), la pièce d'appui (3); La figure 10 indique un disposition où la force appliquée sur la pièce de préhension (2) est transmise à la pièce d'appui (3) par l'intermédiaire d'un ressort (4) agissant en torsion; la figure 11 présente une variante simplifiée de la figure 10; la figure 12 représente une variante de la figure 11, une masse élastique telle que du caoutchouc, est substituée au ressort de torsion. La figure 12 est comparable à la figure 10, mais l'effet ressort est obtenu par l'usage de tringles, en acier à ressort ou tout autre matière comparable, travaillant à la fois en flexion et en torsion. La figure 14 découle de la figure 13, l'effet de torsion étant remplacé par l'effet de flexion de deux demi-boucles. Dans la figure 15, une seule pièce assure les fonctions des pièce de préhension et de pièce d'appui, celles-ci sont formées pour chaque aile d'une feuille en matière élastique repliée sur elle-même pour travailler en flexion, et façonnée de telle façon que l'on dispose de la partie de préhension (2) et de la pièce d'appui (3) incurvée dans la zône d'appui contre les genoux.

Pour faciliter la compréhension des dessins, seuls les figures 11 et 15 illustrent l'index et le curseur représentés par une tige graduée (7) solidaire de la pièce (3); un curseur (8) est visible sur la figure 11.

Les figures 16, 17, 18 représentent un appareil utilisant la compression d'un fluide; il se compose d'une outre interposée entre les genoux et les mains. La conformation de cette outre peut présenter deux protubérances en forme de dômes, placés côte à côte, sur lesquels l'usager pousser avec ses mains; elle peut notamment être pourvue d'une pièce de préhension, comme l'indique les figures. Le contrôle de l'effort peut se faire à l'aide de tous moyens permettant de mesurer la pression du fluide, manomètre, soufflet comme figure, etc...

Les figures 19, 20, 21 détaillent l'appareil selon des vues en plan, élévation et de profil. Chacune de ces figures présente cependant une réalisation particulière de l'index et du curseur. Le corps (9) de l'appareil est constitué d'un tube dont la section a la forme d'un oméga, définissant une fente longitudinale sur toute sa longuer; les pièces (10) (11) (12) (13) correspondent aux pièces (2) (3) (4) et (5) précitées. Sur la figure 19, le curseur gradué (14) est poussé par un bossage prévu dans la bague (13) solidaire de la pièce de préhension, et se déplace dans le tube en passant sous l'index (15) qui permet de repérer sa position, et par conséquant, la déformation du ressort (12), donc l'effort du pratiquant. Ledit bossage peut seulement faire avancer le curseur, il ne peut le faire reculer. Ainsi, le curseur stationne en position d'effort maximum atteinte. Un ergot (16) solidaire du curseur, dépasse la surface du corps (9), ce qui permet à l'usager de déplacer le curseur soit pour le ramener à la position zéro, soit pour le positionner au point d'effort maximum qu'il devra atteindre au cours de l'exercice. Le curseur contient accessoirement un dispositif qui réagit à la poussée du bossage précité, et donne un signal à l'usager. Ce dispositif peut être sonore ou optique, avec commande mécanique ou électrique. Il peut par exemple se composer d'une sonnerie ou d'un voyant électrique accompagné d'une pile dont le circuit se ferme sous la pression du bossage. Figure 19, une pile et une ampoule sont logées dans le curseur même, la lumière étant dirigée à travers le bouchon transparent (17), vers l'usager. Figure 20, la graduation (18) est fixe, verticale, pour obtenir une meilleure visibilité. L'index (19) est relié au poussoir (20) par un câble ou une tringlerie, et se déplace le long de la graduation en poussant le curseur (21) solidaire de l'ergot (22) que peut déplacer l'usager. La figure 21 présente une graudation tournante (23), reliée au poussoir (27) par tout moyen propice, qui se déplace devant l'index (24) solidaire du bouchon (25). Un bouton rotatif gradué (26) est entraîné par le tambour du cadran, seulement dans le sens croissant de la valeur des graduations; il remplace les curseurs ci-dessus décrits et l'opérateur le règle en le tournant. Un contact incorporé assure la fonction d'alerte, l'ampoule ou la sonnerie étant logée dans le bouchon (25) par exemple. Les figures 22, 23, 24, présentent une variante de la figure 20 : les éléments de contrôle sont logés dans la pièce d'appui (28), la graduation (29) est gravée sur le fronton (30) et parcourue par le curseur (31) poussé par l'index (32), lui-même relié au poussoir (33) par le câble (34). L'autre côté du fronton, figure 25, présente des logements recevant la pile (35), la sonnerie (36), l'ampoule (37), l'index (32) et le curseur (31 ).

La plaque (38), figures 26, 27, qui clôt ces cavités, comporte un circuit électrique (CE) illustré figure 28. On y observe deux résistances linéaires placées de part et d'autre de quatre lignes électriques parallèles entre elles. Le curseur et l'index sont pourvus de contacts frotteurs (39) assurant les liaisons électriques entre les lignes et résistances précitées; le frotteur (39), disposé au centre du curseur, comporte deux fils conducteurs élastiques, l'une des extrémités de chacun étant en contact avec l'une des deux lignes parallèles (40) et (41); les deux autres extrémités se croient l'une sur l'autre sans normalement se toucher. Lorsque l'index arrive au contact du curseur, il les comprime, ce qui ferme le circuit pile-sonnerie ou voyant. Un inverseur (42) peut sélectionner l'un ou l'autre de ces signaux. Le frotteur (43) disposé également dans le curseur, assure le contact entre la ligne (44) et les spires de la résistance (45). De même, le frotteur (46), figure 31, disposé dans l'index, assure le contact entre la ligne (47) et les spires de la résistance (48). Les sorties électriques des circuits (44-45) et (47-48) aboutissent à la prise multibroches (49) assurant par un cordon, la liaison de l'appareil à une unité de contrôle (50), figure 32. Les lignes (40 et 41) aboutissent à l'unité de contrôle, de la même façon.

L'unité de contrôle (50) peut être réalisée dans un but émulatif, sportif, ou strictement médical. Elle peut comporter, figure 32, une prise (51) faisant suite à la borne (49); un cadran (53) indiquant la position de l'index; celui-ci pouvant être un galvanomètre placé sur le circuit de la résistance (48) figures 26, 28; 31, ou toute autre disposition permettant le, même résultat; un cadran (54) indiquant la pôsi₋ tion du curseur (31); un voyant (55) ou sonnerie, signalant que l'effort recherché est atteint, le contact (39) étant fermé, voir figures 25, 28, 29; une horloge (56) ou distributeur d'impulsions temporisées; une minuterie (57) contrôlant la durée prévue pour la séance; un totalisateur (58) des temps d'effort maximum; un totalisateur (59) des temps d'expiration pendant l'effort maximum; un totalisateur (60) des temps d'apnée pendant l'effort maximum; un totalisateur (61) des temps d'inspiration pendant l'effort maximum; un enregistreur (62) sur tout support, permettant de conserver un relevé des critères essentiels; un branchement (63) au masque respiratoire (64).

La figure 33 schématise un dispositif adjoint au masque respiratoire, qui permet de déceler les phases expiratoires, inspiratoires et apnée. Il se compose essentiellement de deux volets (65) et (66) qui se soulèvent, l'un (65), sous l'effet du flux d'air expiratoire, l'autre (66), sous l'effet du flux d'air inspratoire. Les schémas électriques (ou électroniques), figures 35 et 37, décrivent les réseaux asservis à chacun des contacts (E) et (i) fermés par les volets au repos. A la fermeture de l'interrupteur (A), les relais (RE) et (RI) sont mis sous tension par les contacts (E) et (I) des volets (65) et (66) s'ils sont au repos. Pendant l'inspiration, le volet (66) s'ouvre, ainsi que son contact (I), le relais (RI) n'est pas sous tension et son contact (RI/65) met le totalisateur (61) en fonction. Pendant l'expiration, le volet (65) s'ouvre alors que le volet (66) est fermé, le contact (E) s'ouvre, le relais (RE) n'est pas sous tension et son contact (RE/65) met le totalisateur (59) en fonction. En période d'apnée, les deux volets sont fermés, les deux relais (RI) et (RE) sont sous tension et ie totalisateur (60) est mis en fonction par le circuit des deux contacts (RI/66) et (RE/66) en série.

On a illustré aux figures 36 et 41, une variante de l'appareil. On rappelle que l'appareil de musculation abdominale et thoracique comprend une pièce d'appui (67) s'appliquant. contre les genoux de l'utilisateur. Cette pièce comprend avantageusement, deux cavités (67¹) disposées symétriquement par rapport à l'axe médian transversal de ladite pièce. Dans sa partie centrale pleine (67²), elle présente une ouverture (67³) autorisant le passage à coulissement du corps (68) de l'appareil. Elle comporte en outre, sur le côté en regard de la pièce de préhension (69), un bossage d'appui (67⁴) sur lequel vient en appui l'extrémité (70¹) d'un moyen élastique du type ressort (70) par exemple, l'autre extrémité (70²) dudit ressort, venant en appui de manière appropriée, contre ladite pièce de préhension (69). Une butée (71) limite le positionnement de la pièce d'appui à l'extrémité du corps (68) de l'appareil.

Selon une caractéristique, la pièce de préhension se présente sous la forme d'un volant (69¹), figures 36 et 37. Ce dernier, de section ronde, par exemple avec empreintes de préhension, est réalisé en tout matériau et possède une relative épaisseur pour faciliter sa préhension. Il présente en outre, sur sa face directement visible par l'utilisateur, un cadran (69²) ou similaire. Le volant est monté avec une liberté de rotation, sur l'axe du corps (68), _{:}par tout moyen connu.

Le cadran (69¹) présente des repères correspondant à la rotation angulaire effectuée par rapport à l'axe longitudinal du corps de l'appareil, ce dernier ayant éventuellement un repère de référence. L'utilisateur peut donc saisir convenablement l'appareil et combiner ses mouvements physiques, d'une part en assurant une poussée axiale sur la face de poussée, à l'encontre de la pièce d'appui, et d'autre part, en provoquant en combinaison ou non, un mouvement en rotation du volant dont il peut contrôler l'amplitude. On prévoit un moyen de verrouillage en toutes positions du volant par rapport au corps, de manière à éliminer l'effet de rotation du volant par rapport au corps et à conserver l'effet de poussée seul. Des butées sont prévues pour limiter le débattement angulaire du volant.

On a représenté aux figures 38, 39 et 40, une variante de réalisation de l'appareil permettant également de combiner les efforts dans les deux sens.

A cet effet, l'appareil comprend une pièce d'appui (72) semblable aux précédentes, montée avec une liberté de déplacement sur le corps (73) de l'appareil, à l'encontre d'un moyen élastique (74) dont une extrémité vient en appui sur une plaque (75) montée fixement sur le corps. La pièce de préhension (76) est montéee sur le corps, par l'intermédiaire d'un axe de pivotement (77), avec une capacité de rotation angulaire par rapport à l'axe dudit corps de l'appareil. Un moyen de verrouillage (78) bloque en position ladite pièce de préhension.

On a illustré figure 40, diverses positions de la pièce de préhension. On obtient de ce fait, un mouvement combiné d'un déplacement longitudinal de la pièce de préhension (76) sur le corps (73), et éventuellement, sa rotation angulaire. Celle-ci est contrôlée par l'utilisateur. Un cadran non illustré, peut permettre la mesure visuelle de cette rotation. La plaque (75) servant à la fois de butée du ressort, d'un côté, et d'appui de la pièce de préhension, de l'autre, peut, en cas de biocage de cette dernière, être profilée sur ce dernier côté, pour autoriser le positionnement angulaire précis de la pièce de préhension. Des logements, comme des rainures de guidage, peuvent être prevus à cet effet.

Selon un autre perfectionnement illustré figures 38 et 39, on a prévu le long du corps (73), une série de crans ou ouvertures (73') autorisant l'engagement et le maintien d'un curseur (79) contre lequel vient en butée la pièce de préhension. Ce curseur peut donc être positionné à des niveaux différents pour assurer une variation progressive des efforts à accomplir, en formant limiteur de course.

On a illustré figure 41, une variante de réalisation de l'appareil où la pièce d'appui (84) présente un profil en croissant pour le positionnement d'un seul genou de l'utilisateur.

## Revendications

1. Appareil de musculation abdominale et thoracique comportant des poignées reliées par une liaison matérielle élastique à une pièce maintenue par une auture partie du corps de l'utilisateur de l'appareil, caractérisé en ce que les poignées, ou équivalents, font partie d'une pièce unique de préhension (2, 10, 69, 77) rigide apte à se déplacer par translation ou pivotement vers ou à l'opposé d'une pièce d'appui (3, 11, 28, 67, 72, 84) constituant la pièce maintenue par une partie du corps de l'utilisateur et formée d'une surface munie de cavité(s) d'appui d'une partie d'au moins un genou de l'utilisateur, la liaison matérielle élastique reliant les deux pièces assurant le maintien desdites pièces à proximité l'une de l'autre et étant pourvue de moyens élastiques (4, 12, 70, 74) de telle sorte qu'à toute force F1 exercée par les mains de l'utilisateur sur les poignées s'oppose par l'intermédiaire des moyens élastiques la force F2 opposée exercée par le ou les genoux de l'utilisateur, sur le ou lesquels est appuyé la pièce d'appui (3, 11, 28, 67, 72, 84), les muscles abdominaux et thoraciques travaillant ainsi par contractions isométriques.

2. Appareil selon la revendication 1, caractérisé en ce qu'il comprend un corps effilé (1) dont une extrémité est solidaire de la pièce d'appui (3), et sur lequel coulisse un poussoir (5) solidaire de la pièce de préhension (2), un moyen élastique (4) tel que ressort étant monté sur le corps et venant en appui par ses extrémités, sur les faces en regard des pièces d'appui et de préhension.

3. Appareil selon la revendication 2, caractérisé en ce qu'un index (6) est solidaire du poussoir (5) et se déplace lors de l'effort, le long d'une graduation établie (7) sur le corps, ladite graduation étant visible par l'usager, la mesure de la déformation du moyen élastique étant obtenue par le positionnement de l'index par rapport à la graduation.

4. Appareil selon la revendication 3, caractérisé en ce qu'un curseur (8) est monté sur le corps à des positions préétablies ou libre en déplacement le long de la partie graduée; ledit curseur comprenant un ergot (16) autorisant sa préhension pour sa remise en place en position désirée.

5. Appareil selon la revendication 4, caractérisé en ce que le curseur (8) est déplacé le long de la partie graduée (7), par le poussoir (5), de manière à ce que l'utilisateur connaisse la valeur de l'effort maximum réalisé pendant l'exercice.

6. Appareil selon la revendication 1, caractérisé en ce que les pièces de préhension (2) et d'appui (3) sont formées par chaque aile d'une feuille en matière élastique repliée sur elle- mêmes.

7. Appareil selon la revendication 1, caractérisé en ce que le mouvement de pivotement est assuré par une liaison par tringles.

8. Appareil selon la revendication 1, caractérisé en ce que la liaison matérielle se présente sous la forme d'un corps central (1) conformé avec des moyens mâle-femelle complémentaire avec un ressort (4) interposé comme moyens élastiques.

9. Appareil selon la revendication 1, caractérisé en ce que les pièces de préhension (21 et d'appui (3) sont formées par les deux faces d'une capacité à déformation élastique.

10. Appareil selon la revendication 2, caractérisé en ce que la pièce de préhension (69; 76) est montée avec une liberté de positionnement angulaire par rapport à l'axe du corps (68; 73) de l'appareil, permettant de combiner les effects de musculation, d'une part dans un sens axial de poussée et de contre-poussée, et d'autre part par un travail de torsion, par suite du positionnement de la pièce de préhension dont on peut contrôler l'amplitude.

11. Appareil selon la revendication 10, caractérisé en ce que la pièce de préhension (69) se présente sous la forme d'un volant (69¹) avec empreintes de préhension, ledit volant présentant sur sa face directement visible par l'utilisateur, un cadran visible (69²) avec repères, correspondant à la rotation angulaire dudit volant par rapport à l'axe longitudinal de l'appareil.

12. Appareil selon la revendication 11; caractérisé en ce que le volant peut être bloqué en position par tout moyen de verrouillage approprié.

13. Appareil selon la revendication 11, caractérisé en ce que la rotation angulaire du volant par rapport à l'axe de l'appareil est délimitée par des butées.

14. Appareil selon la revendication 10, caractérisé en ce que la pièce de préhension (76) est montée sur le corps (73) par l'intermédiaire d'un axe de pivotement (77), avec une capacité de rotation angulaire par rapport à l'axe du corps, la dite pièce de préhension étant d'un côté en butée contre une plaque d'appui (75) intermédiaire, sur laquelle s'appuie le moyen élastique (74), un moyen de verrouillage (78) bloquant en position ladite pièce de préhension.

15. Appareil selon la revendication 14, caractérisé en ce que la plaque d'appui (75) est profilée et comprend une pluralité de rainures de guidage autorisant un positionnement variable et guidé de la pièce de préhension, le moyen de verrouillage bloquant dans la position appropriée, ladite pièce.

16. Appareil selon la revendication 4, caractérisé en ce que le corps (73) présente une série de crans ou ouvertures (73¹) autorisant l'engagement, le maintien et le positionnement variable d'un curseur (79) contre lequel vient en butée la pièce de préhension.

17. Appareil selon la revendication 10, caractérisé en ce que la pièce d'appui se présente sous la forme d'un croissant (84), pour le positionnement d'un seul genou de l'utilisateur.

18. Appareil selon l'une des revendications 1, 3, 4, 5, 10 et 14, caractérisé en ce qu'il comprend des moyens commandant un ou plusieurs signaux lumineux (37) ou sonores (36), avertissant l'utilisateur de la progression de l'effort effectué jusqu'à un effort maximum à atteindre.

19. Appareil selon la revendication 18, caractérisé en ce que le curseur (31) contient un dispositif réagissant lors de son appui contre le poussoir solidaire de la pièce de préhension, en donnant un signal à l'usager, ce dispositif pouvant être sonore ou optique, avec commande mécanique ou électrique.

20. Appareil selon la revendication 19, caractérisé en ce que le dispositif réagissant à la poussée du poussoir, se compose d'un sonnerie (36) ou voyant électrique (37) relié à une pile (35) dont le circuit se ferme sous la pression du poussoir.

21. Appareil selon la revendication 18, caractérisé en ce que les éléments de contrôle et de signalisation sont logés dans la pièce de pression (28).

22. Appareil selon la revendication 21, caractérisé en ce que la pièce de pression (28) présente une partie médiane en forme de fronton (30), avec sur l'une des faces apparentes, une graduation (29) parcourue par un curseur (31) poussé par un index (32), lui-même relié à un poussoir (33) solidaire de la pièce de préhension (10); l'autre côté du fronton présentant des logements pour la réception d'éléments lumineux et/ou sonores (35, 36, 37), une plaque d'obturation (38) desdits logements, comportant un circuit électrique (CE).

23. Appareil selon la revendication 22, caractérisé en ce que le curseur (31) et l'index (32) sont pourvus de moyens (39) assurant les liaisons électriques lors de leur contact.

24. Appareil selon la revendication 18, caractérisé en ce que les éléments de contrôle et de signalisation coopèrent avec un circuit électrique permettant l'affichage à distance, sur une unité de contrôle (50), de la progression des efforts effectués.

25. Appareil selon la revendication 4, caractérisé en ce qu'il peut être utilisé en combinaison avec un dispositif de contrôle du rythme respiratoire (64).

## Patentansprüche

1. Gerät zur Stärkung der Bauch- und Brustmuskulatur, ausgestattet mit Griffen, welche durch eine materielle elastische Verbindung mit einem von einem anderen Körperteil des Benutzers festgehaltenen Teil des Gerätes verbunden sind, dadurch gekennzeichnet, daß die Griffe oder gleichwertige Vorrichtungen Teil eines starren, aus einem Stück bestehenden Griffteils (2, 10, 69, 77) sind, welches durch Verschieben oder Schwenken in Richtung bzw. in Gegenrichtung einer Auflageteils (3, 11, 28, 76, 72, 84) bewegt werden kann, das das Teil darstellt, welches von einem Körperteil des Benutzers festgehalten wird und aus einer Oberfläche mit Vertiefung(en) zum Abstützen eines Teils mindestens eines Knies des Benutzers besteht, wobei die materielle elastische Verbindung zwischen den beiden Teilen die besagten beiden Teile nahe beieinander festhält und mit elastischen Mitteln (4, 12, 70, 74) so ausgestattet ist, daß sich jeder Kraft F1, welche von den Händen des Benutzers auf die Griffe ausgeübt wird, über die elastischen Mittel die Gegenkraft F2 auswirkt, welche von dem bzw. den Knie/n des Benutzers ausgeübt wird, auf welches bzw. welche sich das Auflageteil (3, 11, 28, 67, 72, 84) stützt, wobei die Bauch- und Brustmuskeln somit isometrische spannend arbeiten.

2. Gerät laut Anspruch 1 dadurch gekennzeichnet, daß es einen schmalen Körper (1) enthält, dessen eines Ende mit dem Auflageteil (3) fest verbunden ist und auf dem ein Stößel (5) gleitet, welcher mit dem Griffteil (2) fest verbunden ist, wobei ein elastisches Mittel (4) wie zum Beispiel eine Feder an dem Körper befestigt ist und mit den beiden Enden auf den Flächen gegenüber dem Auflageund dem Griffteil aufliegt.

3. Gerät laut Anspruch 2 dadurch gekennzeichnet, daß ein Zeiger (6) mit dem Stößel (5) fest verbunden ist und sich während der Kraftanstrengung längs an einer am Körper befestigten Skala (7) bewegt, wobei diese Skala vom Benutzer abgelesen werden kann und die Messung der Verformung des elastischen Mittels durch die Stellung des Zeigers in Bezug auf die Skalenteilung erfolgt.

4. Gerät laut Anspruch 3 dadurch gekennzeichnet, daß ein Läufer (8) am Körper angebracht ist und zwar an vorher festgelegten Positionen oder sich längs am mit der Skalenteilung versehenden Teil frei bewegend; dieser Läufer ist mit einem Dorn (16) versehen, mittels welchem er gegriffen werden kann, um ihn an die gewünschte Position zurückzubringen.

5. Gerät laut Anspruch 4 dadurch gekennzeichnet, daß der Läufer (8) längs am mit der Skalenteilung versehenen Teil (7) geführt wird, was durch den Stößel (5) so erfolgt, daß der Benutzer den Wert der maximalen, während der Übung geleisteten Kraftranstrengung kennt.

6. Gerät laut Anspruch 1 dadurch gekennzeichnet, daß das Griff- (2) und das Auflage- (3) Teil durch die beiden Flügel eines Blattes aus elastischem Material, welches auf sich selbst gefaltet ist, gebildet werden.

7. Gerät gemäß Anspruch 1 dadurch gekennzeichnet, daß die Schwenkbewegung durch eine Stangenverbindung gewährleistet wird.

8. Gerät laut Anspruch 1 dadurch gekennzeichnet, daß die materielle Verbindung die Form eines zentralen Körpers (1) besitzt, welcher aus Ein- und Aufsteckvorrichtungen als Ergänzung und einer dazwischen angebrachten Feder (4) zum Zweck der Elastizität besteht.

9. Gerät gemäß Anspruch 1 dadurch gekennzeichnet, daß die Griff- (2) und Auflage- (3) Teile durch die beiden Flächen eines elastisch verformbaren Körpers gebildet werden.

10. Gerät laut Anspruch 2 dadurch gekennzeichnet, daß das Griffteil (69; 76) mit winkliger Positionierungsfreiheit bezüglich der Achse des Gerätkörpers (68; 73) angebracht ist, so daß die Wirkung der Muskelstärkung kombiniert werden kann, einerseits in Axialrichtung mit Druck und Gegendruck und andererseits durch eine Drehbewegung mittels der Positionierung des Griffteils, dessen Abweichungswinkel eingestellt werden kann.

11. Gerät laut Anspruch 10 dadurch gekennzeichnet, daß das Griffteil (69) die Form eines Handrades (69') mit Griffmulden annimmt, wobei besagtes Handrad auf seiner vom Benutzer direkt sichtbaren Fläche eine sichtbare Skalenscheibe (69²) mit Markierungen trägt, die der Winkeldrehung eben dieses Handrades bezüglich der Längsachse des Gerätes entsprechen.

12. Gerät laut Anspruch 11 dadurch gekennzeichnet, daß das Handrad durch jegliches geeignete Verfahren in Stellung verriegelt werden kann.

13. Gerät laut Anspruch 11 dadurch gekennzeichnet, daß die Winkeldrehung des Handrades bezüglich der Achse des Gerätes durch Anschläge begrenzt wird.

14. Gerät laut Anspruch 10 dadurch gekennzeichnet, daß das Griffteil (76) am Körper (73) mittels einer Schwenkachse (77) angebracht ist und bezüglich der Achse des Körpers winklig drehbar ist, wobei eben dieses Griffteil auf einer Seite gegen eine Zwischen-Stützplatte (75) zur Auflage kommt, auf welche sich die elastische Vorrichtung (74) stüzt, wobei eine Sperrvorrichtung (78) dieses Griffteil in Stellung blockiert.

15. Gerät laut Anspruch 14 dadurch gekennzeichnet, daß die Auflageplatte (75) ein Profil aufweist und eine Vielzahl von Führungsrillen besitzt, welche eine änderbare, geführte Positionierung des Griffteils ermöglicht, wobei eben dieses Teil durch die Sperrvorrichtung in der gewünschten Lage festgehalten wird.

16. Gerät laut Anspruch 4 dadurch gekennzeichnet, daß der Körper (73) eine Anzahl von Einschnitten bzw. Öffnungen (73¹) aufweist, welche das Einführen, das Festhalten und die verstellbare Positionierung eines Läufers (79) ermöglichen, gegen welchen das Griffteil anschlägt.

17. Gerät laut Anspruch 10 dadurch gekennzeichnet, daß das Auflageteil die Form eines Halbmondes (84) besitzt, so daß der Benutzer ein einziges Knie auflegen kann.

18. Gerät laut einem der Ansprüche 1, 3, 4, 5, 10 und 14 dadurch gekennzeichnet, daß er Vorrichtungen umfaßt, die ein oder mehrere Lichtsignale (37) oder akustische Signale (36) steuert, welche dem Benutzer anzeigen, in welchem Maß die Kraftanstrengung, welche geleistet wurde, fortschreitet, bis zur Erreichung der maximalen vorgegebenen Kraftanstrengung.

19. Gerät laut Anspruch 18 dadurch gekennzeichnet, daß der Läufer (31) eine Vorrichtung enthält, welche, wenn sie gegen den mit dem Griffteil fest verbundenen Stößel drückt, mit einem Signal an den Benutzer reagiert, wobei diese Vorrichtung akustisch oder optisch, mechanisch oder elektrisch gesteuert sein kann.

20. Gerät laut Anspruch 19 dadurch gekennzeichnet, daß die auf den Druck des Stößels reagierende Vorrichtung aus einem Läutwerk (36) oder einer elektrischen Kontrolleuchte (37) besteht, welche an einer Batterie (35) angeschlossen ist, deren Stromkreis sich unter dem Druck des Stößels schließt.

21. Gerät laut Anspruch 18 dadurch gekennzeichnet, daß die Kontroll- und Azeigeelemente im Druckteil (28) gelagert sind.

22. Gerät laut Anspruch 21 dadurch gekennzeichnet, daß das Druckteil (28) einen mittleren Abschnitt in Form eines Giebels (30) aufweist, wobei sich auf einer der sichtbaren Flächen eine Skalenteilung (29) befindet, welche von einem Läufer (31) durchlaufen wird, der von einem Finger (32) geschoben wird, welcher wiederum mit einem Stößel (33) verbunden ist, der mit dem Griffteil (1)) fest verbunden ist; auf der anderen Seite des Giebels befinden sich Ausnehmungen für die Aufnahme von Leucht-und/oder akustischen Elementen (35, 36, 37), wobei eine Verschlußplatte (38) eben dieser Ausnehmungen einen elektrischen Kreislauf (CE) trägt.

23. Gerät laut Anspruch 22 dadurch gekennzeichnet, daß der Läufer (31) und der Finger (32) mit Vorrichtungen (39) bestückt sind, welche die elektrischen Verbindungen während ihres Kontaktes gewährleisten.

24. Gerät laut Anspruch 18 dadurch gekennzeichnet, daß die Kontroll- und Signalelemente mit einem elektrischen Kreislauf zusammenarbeiten, welcher die Fernanzeige auf einer Kontrolleinheit (50) zur Überwachung des Fortschrittes der geleisteten Kraftanstrengungen ermöglicht.

25. Gerät laut Anspruch 4 dadurch gekennzeichnet, daß es in Verbindung mit einer Vorrichtung zur Überwachung des Atemrhythmus (64) verwendet werden kann.

## Claims

1. Abdominal and thoracic musculation device, with handles connected by a link in elastic material to a component held by another part of the body of the user of the device, characterised in that the handles, or equivalents, form part of a single rigid gripping component (2, 10, 69, 77) capable of being moved in a . straight line or pivoting towards or away from a contact piece (3, 11, 28, 67, 72, 84) constituting the component held by a part of the body of the user and formed by a surface containing a cavity or cavities in contact with at least one knee of the user, the elastic material link connecting the two components ensuring that the said components are held in close proximity to each other and being provided with elastic means (4, 12, 70, 74) in such a way that any force F1 applied by the hands of the user to the handles is opposed by the opposite force F2 applied by the knee or knees of the user against which the contact component (3, 11, 28, 67, 72, 84) is resting, with the abdominal and thoracic muscles thus working as a result of isometric contractions.

2. Device in accordance with claim 1, characterised in that it has a slim body (1), of which one end is integral with the contact component (3), and on which a pusher (5) integral with the gripping component (2) slides, an elastic means (4), such as a spring, being mounted on the body and coming, into contact at its ends with the faces opposite the contact and gripping components.

3. Device in accordance with claim 2, characterised in that a pointer (6) is integral with the pusher (5) and moves, when force is applied, along a scale (7) located on the body, the said scale being visible to the user, with the measurement of the deformation of the elastic means being obtained by the positioning of the pointer in relation to the scale.

4. Device in accordance with claim 3, characterised in that a cursor (8) is mounted on the body at predetermined positions or moving freely over the graduated section, with the said cursor having a lug (16) so that it can be gripped and returned to the desired position.

5. Device in accordance with claim 4, characterised in that the cursor (8) is moved along the graduated section (7) by the pusher (5) in such a way that the user knows the value of the maximum force applied during the exercise.

6. Device in accordance with claim 1, characterised in that the gripping (2) and contact (3) components are formed by each flange of a sheet of elastic material folded back on itself.

7. Device in accordance with claim 1, characterised in that the pivoting movement is provided by rods.

8. Device in accordance with claim 1, characterised in that the material link is in the form of a shaped central body (1) with complementary male and female sections with a spring (4) interposed as elastic means.

9. Device in accordance with claim 1, characterised in that the gripping (2) and contact (3) components are formed by the two faces which can be elastically deformed.

10. Device in accordance with claim 2, characterised in that the gripping component (69; 76) is mounted with freedom of angular positioning in relation to the axis of the body (68; 73) of the device, making it possible to combine the effects of musculation, on the one hand in an axial direction of thrust and counter- thrust, and on the other by torsion, as a result of the positioning of the gripping component of which the amplitude can be monitored.

11. Device in accordance with claim 10, characterised in that the gripping component (69) is in the form of a wheel (69¹) with gripping impressions, the said wheel. having on its face directly visible to the user a visible dial (69¹) with markings, corresponding to the angular rotation of the said wheel in relation to the longitudinal axis of the device.

12. Device in accordance with claim 11, characterised in that the wheel can be locked in position by any suitable means of locking.

13. Device in accordance with claim 11, characterised in that the angular rotation of the wheel in relation to the axis of the device is defined by stops.

14. Device in accordance with claim 10, characterised in that the gripping component (76) is mounted on the body (73) by means of a pivot pin (77), with a capacity for angular rotation in relation to the axis of the body, the said gripping component butting against an intermediate contact plate (75) on one side, against which plate the elastic means (74) rests, with a locking facility (78) holding the said gripping component in position.

15. Device in accordance with claim 14, characterised in that the contact plate (75) is shaped and has a number of guide slots permitting variable, guided positioning of the gripping component, with the locking facility holding the said component in the appropriate position.

16. Device in accordance with claim 4, characterised in that the body (73) has a series of notches or openings (73¹) permitting engagement, retention and variable positioning of a cursor (79) against which the gripping component butts.

17. Device in accordance with claim 10, characterised in that the contact component is crescent-shaped (84) for positioning a single knee of the user.

18. Device in accordance with one of the claims 1, 3, 4, 5, 10 and 14, characterised in that it comprises means controlling one or more visible (37) or audible (36) signals, informing the user of the progress of the force applied up to a maximum force to be attained.

19. Device in accordance with claim 18, characterised in that the cursor (31) contains a device which reacts during its contact with the pusher integral with the gripping component, giving the user a signal, with this device being either audible or visual and with mechanical or electrical control.

20. Device in accordance with claim 19, characterised in that the device reacting to the thrust of the pusher consists of an electric bell (36) or indicating lamp (37) connected to a battery (35) of which the cell closes under the pressure of the pusher.

21. Device in accordance with claim 18, characterised in that the monitoring and signalling elements are housed in the pressure piece (28).

22. Device in accordance with claim 21, characterised in that the pressure piece (28) has a central section in the form of a front panel with, on one of the visible faces, a graduated scale (29) travelled over by a cursor (31) pushed by a pointer (32), in its turn connected to a pusher (33) integral with the gripping component (10); the other side of the front panel has locations to take visual or audible elements (35, 36, 37), a blanking plate (38) for the said locations, and an electric circuit (CE).

23. Device in accordance with claim 22, characterised in that the cursor (31) and the pointer (32) are provided with means (39) ensuring the electrical connections when they make contact.

24. Device in accordance with claim 18, characterised in that the monitoring and signalling elements work together with an electric circuit permitting remote display, on a monitoring unit (50), of the progress of the force applied.

25. Device in accordance with claim 4, characterised in that it can be used in conjunction with a device to monitor the rate of respiration.
